# EUROPÄISCHE PATENTSCHRIFT

(11) **EP 0 765 438 B1**
(45) Veröffentlichungstag und Bekanntmachung des Hinweises auf die Patenterteilung: **26.09.2001**
(21) Anmeldenummer: 96909039.8
(22) Anmeldetag: 12.04.1996
(51) Int. Cl.: F02D 41/20, H01F 7/18

(54) **VERFAHREN UND VORRICHTUNG ZUR STEUERUNG EINES ELEKTROMAGNETISCHEN VERBRAUCHERS**
PROCESS AND DEVICE FOR CONTROLLING AN ELECTROMAGNETIC CONSUMER
PROCEDE ET DISPOSITIF DE COMMANDE D'UN CONSOMMATEUR ELECTROMAGNETIQUE

(30) Priorität: 12.04.1995 DE 19513878
(43) Veröffentlichungstag der Anmeldung: 02.04.1997
(73) Patentinhaber: ROBERT BOSCH GMBH, 70442 Stuttgart (DE)
(72) Erfinder: GRAS, Jürgen, D-74321 Bietigheim-Bissingen (DE); STRÖBELE, Hans-Peter, D-70195 Stuttgart (DE); KIENZLER, Rainer, D-72770 Reutlingen (DE); KONRAD, Alfred, D-96129 Strullendorf (DE); SCHMAUDER, Wolfgang, D-72829 Engstingen (DE); GANDERT, Volker, D-67472 Esthal (DE); KRETZSCHMAR, Matthias, D-71665 Vaihingen (DE); THÖMMES, Franz, Farmington Hills, 48331 (US)
(86) Internationale Anmeldenummer: DE9600642
(87) Internationale Veröffentlichungsnummer: WO9632580

(56) Entgegenhaltungen:
- EP-A- 0 306 839
- WO-A-92/00447
- DE-A- 4 140 043
- GB-A- 2 225 655
- US-A- 4 448 171

## Beschreibung

### Stand der Technik

Die Erfindung betrifft ein Verfahren und eine Vorrichtung zur Steuerung eines elektromagnetischen Verbrauchers. Aus der DE-O 44 15 361 ist ein Verfahren und eine Vorrichtung zur Steuerung eines elektromagnetischen Verbrauchers bekannt. Solche elektromagnetischen Verbraucher dienen insbesondere zur Steuerung der Kraftstoffzumessung bei Brennkraftmaschinen. Hierbei legt ein Magnetventil die Einspritzdauer fest.

Bei Magnetventilen verstreicht üblicherweise zwischen dem Ansteuerzeitpunkt und der Reaktion des Magnetventils eine gewisse Zeitspanne. Diese Zeitspanne wird üblicherweise als Schaltzeit des Ventils bezeichnet. Diese Schaltzeit hängt von verschiedenen Parametern ab, wie beispielsweise der Spulentemperatur und von dem durch die Spule fließenden Strom. Eine variable Schaltzeit des Magnetventils hat wiederum eine variable Einspritzdauer und damit eine sich ändernde eingespritzte Kraftstoffmenge zur Folge.

Aus der US 4,448,171 ist ein Verfahren und eine Vorrichtung zur Steuerung einer Brennkraftmaschine bekannt, bei der die Ventilschließzeit bei der Ansteuerung der Kraftstoffeinspritzventile berücksichtigt wird.

### Aufgabe der Erfindung

Der Erfindung liegt die Aufgabe zugrunde, bei einem Verfahren und einer Vorrichtung zur Steuerung der eingespritzten Kraftstoffmenge die Genauigkeit zu erhöhen. Diese Aufgabe wird durch die in den unabhängigen Ansprüchen gekennzeichneten Merkmale gelöst.

Mit dem erfindungsgemäßen Verfahren und der erfindungsgemäßen Vorrichtung läßt sich die Genauigkeit der Kraftstoffzumessung wesentlich verbessern. Vorteilhafte und zweckmäßige Ausgestaltungen und Weiterbildungen der Erfindung sind in den Unteransprüchen gekennzeichnet.

### Zeichnung

Die Erfindung wird nachstehend anhand der in der Zeichnung dargestellten Ausführungsformen erläutert. Es zeigen Figur 1 ein Blockdiagramm der erfindungsgemäßen Vorrichtung, Figur 2 ein detailliertes Blockdiagramm einer Ausführungsform und Figur 3 und 4 verschiedene über der Zeit aufgetragene Signale.

### Beschreibung der Ausführungsbeispiele

Die Erfindung wird im folgenden am Beispiel einer Vorrichtung zur Steuerung der einzuspritzenden Kraftstoffmenge in eine Brennkraftmaschine beschrieben. Sie ist aber nicht auf diese Anwendung beschränkt. Sie kann immer dann eingesetzt werden, wenn die Ansteuerdauer eines elektromagnetischen Verbrauchers zu steuern ist. Dies ist insbesondere dann der Fall, wenn die Ansteuerdauer eine Größe, wie beispielsweise den durch das Magnetventil fließenden Volumenstrom eines Mediums, festlegt.

Mit 100 ist ein Magnetventil bezeichnet. Ein erster Anschluß der Spule des Magnetventils 100 steht mit einer Versorgungsspannung Ubat in Verbindung. Ein zweiter Anschluß der Spule des Magnetventils steht über ein Schaltmittel 110 sowie ein Strommeßmittel 120 mit Masse in Verbindung. Das Schaltmittel ist vorzugsweise als Transistor realisiert. Bei dem Strommeßmittel handelt es sich vorzugsweise um einen ohmschen Widerstand, wobei der Spannungsabfall an dem ohmschen Widerstand zur Strommessung ausgewertet wird.

Das Schaltmittel 110 wird mit einem Ansteuersignal A beaufschlagt. Solange das Ansteuersignal A einen hohen Pegel annimmt, schließt das Schaltmittel 110 und gibt damit den Stromfluß durch den Verbraucher frei. Das Ansteuersignal A wird von einem ODER-Glied 130 bereitgestellt. Das ODER-Glied 130 verknüpft das Ausgangssignal B einer Steuereinheit 140 und das Ausgangssignal t_{V} einer Zeitverlängerung 150. Der Zeitverlängerung 150 wird das Ausgangssignal B der Steuereinheit 140 und das Ausgangssignal einer Stromermittlung 160 zugeleitet. Die Stromermittlung 160 wertet den Spannungsabfall am Widerstand 120 aus.

Diese Einrichtung arbeitet nun wie folgt. Die Steuereinheit 140 berechnet ausgehend von nicht dargestellten Signalen ein Ansteuersignal B zur Beaufschlagung des Schaltmittels 110. Nimmt das Signal B einen hohen Pegel an, so nimmt das Signal A ebenfalls einen hohen Pegel an, das Schaltmittel 110 gibt den Stromfluß durch den Verbraucher 100 frei. Nachdem der Strom durch das Magnetventil 100 fließt, gibt das Magnetventil die Kraftstoffzumessung in die Brennkraftmaschine frei.

Fällt das Signal B auf seinen niederen Pegel ab, und liegt kein Signal von der Zeitverlängerung 150 vor, so fällt das Signal A ebenfalls auf den niederen Pegel ab, was zu einem Öffnen des Schaltmittels 110 und zu einer Unterbrechung des Stromflusses führt. Dies hat zur Folge, daß das Magnetventil 100 wieder schließt und die Kraftstoffzumessung endet.

Das Abschaltverhalten des Magnetventils 100 wird maßgeblich durch die Magnetkraft zum Zeitpunkt des Abschaltens bestimmt. Auf diese Magnetkraft haben verschiedene Größen Einfluß. Dies ist zum einen die Spannung, Toleranzen der Induktivität, der Spulenwiderstand sowie Temperatureinflüsse. Die Schaltzeit hängt im wesentlichen vom momentanen Stromwert I1 beim Abschalten, das heißt beim Abfall des Signals A auf niederen Pegel ab. Bei großen Stromwerten ergeben sich längere Schaltzeiten als bei kleinen Stromwerten.

Üblicherweise ist der Strom keine konstante Größe. Der Strom hängt zum einen vom Widerstand der Spule und damit von der Temperatur der Spule ab. Ferner kann eine Stromregelung vorgesehen sein, bei der der Strom zwischen zwei Stromwerten hin und her schwankt. Bei Induktivitäten steigt der Strom nach dem Einschalten gemäß einer Exponentialfunktion an. Es kann der Fall eintreten, daß der Zeitpunkt, bei dem das Ventil abgeschaltet wird, zu einem Zeitpunkt erfolgt, wo der Strom noch nicht seinen Endwert erreicht hat. In diesen Fällen weicht die Schaltzeit von ihrem vorgegebenen Wert ab.

Erfindungsgemäß wird der Stromwert I1 zum Zeitpunkt des von der Steuereinheit vorgegebenen Abschaltzeitpunktes T1, der dem Ansteuerende entspricht, erfaßt. In Abhängigkeit von diesem Stromwert I1 korrigiert die Zeitverlängerung 150 den tatsächlichen Absohaltzeitpunkt T2 so, daß sich als effektive Ansteuerdauer des Magnetventils eine Zeit einstellt, die sich beim Abschalten bei erreichen des Stromendwerts Iₘₐₓ ergibt.

Ausgehend von dem Stromwert I1 zum Zeitpunkt t₁, wenn das Signal B auf seinen niederen Pegel abfällt, wird eine Korrekturzeit Δt als Funktion von dem Stromwert I1 zum Abschaltzeitpunkt ermittelt. Für diese Zeitdauer Δt gibt die Zeitverlängerung 150 ein Signal tᵥ mit einem hohen Pegel ab. Dies hat zur Folge, daß das Ausgangssignal A der ODER-Verknüpfung 130 für diese Zeitdauer Δt auf hohem Pegel bleibt und damit die Ansteuerdauer des Magnetventils um diese Zeit Δt verlängert wird.

Alternativ zu dem Strommeßwiderstand 120 können auch andere Verfahren zur Messung des durch den Verbraucher fließenden Stroms verwendet werden. Beispielsweise ist auch die Verwendung eines sogenannten Sensefet möglich. Hierbei handelt es sich um einen Feldeffekttransistor, der als Ausgangsgröße einen dem durch den Verbraucher fließenden Strom proportionalen Teilstrom zur Verfügung stellt.

In Figur 2 ist eine mögliche Ausführungsform der Zeitverlängerung 150 detaillierter dargestellt. Bereits in Figur 1 beschriebene Elemente sind mit entsprechenden Bezugszeichen bezeichnet. Das am Strommeßwiderstand 120 anliegende Spannung gelangt über ein Schaltmittel 200 zu einem Operationsverstärker 210. Das Schaltmittel 200 wird abhängig von dem Signal B der Steuereinheit geschaltet. Zwischen dem Schaltmittel 200 und dem Operationsverstärker 210 ist ein Widerstand 220 und ein Kondensator 230 gegen Masse geschaltet. Der zweite Eingang des Operationsverstärkers 210 ist mit dem Mittenabgriff eines Spannungsteilers bestehend aus den Widerständen 240 und 245 verbunden. Der Spannungsteiler bestehend aus den Widerständen 240 und 245 ist zwischen Masse und einer Spannungsquelle VCC geschaltet. Der Ausgang des Operationsverstärkers 210 ist über einen Widerstand 250 auf seinen zweiten Eingang zurückgeführt. Am Ausgang des Operationsverstärkers liegt das Signal t_{V} an, das zum ODER-Glied 130 geführt wird.

Diese Einrichtung arbeitet nun wie folgt. Solange das Signal B einen hohen Pegel annimmt, ist der Schalter 200 in seinem geschlossenen Zustand. Dies hat zur Folge, daß sich der Kondensator auf die am Widerstand 120 abfallenden Spannung auflädt, die proportional zum Strom durch den Verbraucher ist. Das Ausgangssignal tᵥ des Operationsverstärkers 210 nimmt dabei einen hohen Signalpegel an. Fällt das Signal B auf seinen niederen Signalpegel ab, so öffnet der Schalter 200 und der Kondensator 230 wird über den Widerstand 220 nach Masse entladen. Sobald die am Kondensator anliegende Spannung einen vom Spannungsteiler, bestehend aus den Widerständen 240 und 245 vorgebbaren Wert unterschreitet, schaltet der Operationsverstärker durch, was zur Folge hat, daß das Ausgangssignal des Operationsverstärkers auf 0 abfällt. Diese Schaltung bewirkt, daß die Verzögerungszeit, um die die Einschaltdauer verlängert wird, vom Stromwert I1, der durch den Verbraucher 100 fließt, abhängt.

Bei einer weiteren Ausgestaltung ist vorgesehen, daß die Zeitverlängerung 150 ein Kennfeld umfaßt in dem der Zusammenhang zwischen dem Momentanwert I₁ des Stroms zum Zeitpunkt t₁ des Abfalls des Signals B und der Zeitspanne Δt um die die Ansteuerung verlängert wird, abgelegt ist. Ferner kann diese Größe ausgehend vom Stromwert I₁ gemäß einer vorgegebenen Funktion f(I₁) berechnet werden. Das Kennfeld bzw. die Funktion f(I₁) sind dabei so gewählt, daß sich bei kleinen Stromwerten I₁ eine große Zeitdauer Δt und bei großen Stromwerten I₁ eine kleine Zeitdauer Δt ergibt. Die Schaltzeit TS des Ventils hängt vom Strom I₁, der zum Zeitpunkt des Abschaltens fließt, ab. Dieser Zusammenhang kann durch theoretische Betrachtungen oder durch Messungen ermittelt werden. Jedem Stromwert I₁ kann ein Korrekturwert Δt zugeordnet werden, so daß in guter Näherung die Schaltzeit unabhängig vom Stromwert I₁ und damit von Schwankungen der Versorgungsspannung ist, sondern nur noch von der Ansteuerzeit abhängt.

In Figur 3 sind die Verhältnisse dargestellt, die vorliegen, wenn die Abschaltung, das heißt der Abfall des Signals B auf einen niederen Signalpegel erfolgt, wenn der Strom durch den Verbraucher seinen Endwert Iₘₐₓ erreicht hat. In Figur 3a ist das Ansteuersignal B und das Ansteuersignal A aufgetragen. In Figur 3b ist der Strom I, der durch das Ventil fließt und in Figur 3c der Zustand des Magnetventils aufgetragen.

Zu Beginn liegt das Ansteuersignal B auf hohem Pegel, der Strom I, der durch das Magnetventil fließt, nimmt seinen Maximalwert Iₘₐₓ an. Das Magnetventil befindet sich in seiner geöffneten Position. Zum Zeitpunkt t1 nimmt die Steuereinheit 140 das Ansteuersignal B zurück. Dies bewirkt, daß der Strom I auf 0 abfällt. Das Magnetventil bleibt für eine weitere Zeit in seiner geöffneten Position. Erst nach Ablauf Verzögerungszeit zum Zeitpunkt t_{off} nimmt das Magnetventil seine neue Position ein und schließt. Die Verzögerungszeit zwischen dem Zeitpunkt t1 und dem Zeitpunkt t_{off} wird als Schaltzeit TS bezeichnet.

In Figur 4 sind die Verhältnisse dargestellt für den Fall, daß die Abschaltung zu einem Zeitpunkt t1 erfolgt, bei dem der Stromwert I1 zum Zeitpunkt t₁ noch nicht den Maximalwert Iₘₐₓ erreicht hat. Erfolgt hier die Abschaltung zum gleichen Zeitpunkt, so ist die Schaltzeit wesentlich kürzer und die Zumessung ist entsprechend verkürzt, was eine geringere Kraftstoffmenge zur Folge hat.

In Figur 4a ist wiederum das Signal B der Steuereinheit 140, in Figur 4b das Signal B mit dem das Schaltmittel 110 beaufschlagt wird, aufgetragen, in Figur 4c ist der Strom I und in Figur 4d der Zustand des Magnetventils aufgetragen. Zu Beginn nehmen das Signal A und das Signal B ihren hohen Pegel an. Dies hat zur Folge, daß das Magnetventil in seinem geöffneten Zustand ist. Zum Zeitpunkt t₁ nimmt die Steuereinheit 140 das Signal B von seinem hohen auf seinen niederen Signalpegel zurück. Der momentane Stromwert I1 zum Zeitpunkt t₁ ist kleiner als der Stromwert Iₘₐₓ. Dies hat zur Folge, daß die Schaltzeit kürzer als bei dem in Figur 3 dargestellten Abschaltvorgang wäre.

Um die Ansteuerdauer entsprechend zu korrigieren erzeugt die Zeitverlängerung 150 ein Signal tᵥ, das für die Zeitdauer Δt anliegt. Dies wiederum bewirkt, daß das Ausgangssignal A, mit dem das Schaltmittel 110 beaufschlagt wird, bis zum Zeitpunkt t₂ anliegt. Dies bewirkt, daß der Strom weiterhin ansteigt und erst ab dem Zeitpunkt t2 abfällt. Das Magnetventil sperrt den Kraftstofffluß erst ab dem Zeitpunkt t_{off}.

Das Signal tᵥ bzw. die Verzugszeit Δt wird so vorgeben, daß das Ventil nach dem Abfall des Signals B nach Ablauf einer festen Schaltzeit TS schließt. Vorzugsweise wird die Schaltzeit TS bei einem bestimmten Stromwert Iₘₐₓ ermittelt und von der Steuereinheit bei der Ermittlung des Signals B berücksichtigt. Bei einer Ausgestaltung der Erfindung kann auch vorgesehen sein, daß es sich bei dem Stromwert Iₘₐₓ um einen beliebigen Stromwert handelt. Um zu erreichen, daß das Ventil zum Zeitpunkt t_{off} schließt gibt die Steuereinheit 140 ein Signal B aus, das um die Schaltzeit TS vor dem Zeitpunkt t_{off} auf seinen niederen Pegel abfällt.

Weicht der Stromwert I1, der bei Abfall des Signals B auf den Wert 0 vorliegt von dem Wert Iₘₐₓ ab, so korrigiert die Zeitverlängerung 150 das Ansteuersignal A um eine Zeitdauer Δt, die von dem Stromwert I1 zum Abschaltzeitpunkt abhängt, anliegt. Vorzugsweise wird die Zeitdauer Δt abhängig von der Differenz zwischen dem Stromwert I1 bei Abfall des Signals B und dem Stromwert Iₘₐₓ bei dem die erwartete Schaltzeit TS ermittelt wurde vorgegeben. Sind die beiden Stromwerte I1 und Iₘₐₓ gleich, so wird die Zeitdauer Δt zu 0. Ist der Stromwert I1 kleiner als der Stromwert Iₘₐₓ so wird die Ansteuerung verlängert, wobei der Wert Δt, um den die Ansteuerung verlängert wird, bei großen Abweichungen der beiden Werte größer ist als bei kleinen Abweichungen.

## Patentansprüche

1. Verfahren zur Ansteuerung eines elektromagnetischen Verbrauchers, insbesondere eines Magnetventils zur Beeinflussung der in eine Brennkraftmaschine einzuspritzenden Kraftstoffmenge, wobei die Dauer der Ansteuerung des Magnetventils um eine Verzugszeit (Δt) korrigierbar ist, **dadurch gekennzeichnet, dass** die Korrektur abhängig von dem Momentanwert (I1) des Stroms zu einem Abschaltzeitpunkt (T1) einer Steuereinheit, derart einstellbar ist, dass der elektromagnetische Verbraucher nach diesem Abschaltzeitpunkt (T1) nach Ablauf einer festen Schaltzeit schließt.

2. Verfahren nach Anspruch 1, **dadurch gekennzeichnet, dass** die Verzugszeit (Δt) abhängig von der Differenz zwischen dem Momentanwert des Stroms (I1) und einem Stromwert (Iₘₐₓ) vorgebbar ist.

3. Verfahren nach Anspruch 1 oder 1, **dadurch gekennzeichnet, dass** die Verzugszeit abhängig von dem Momentanwert des Stroms (I1) in einem Kennfeld abgelegt ist.

4. Verfahren nach Anspruch 2 oder 3, **dadurch gekennzeichnet, dass** bei einem kleinen Momentanwert des Stroms (I1) ein großer Wert für die Verzugszeit (Δt) vorgebbar ist.

5. Verfahren nach einem der Ansprüche 2 bis 4, **dadurch gekennzeichnet, dass** bei einem großen Momentanwert des Stroms (I1) ein kleiner Wert für die Verzugszeit (Δt) vorgebbar ist.

6. Vorrichtung zur Ansteuerung eines elektromagnetischen Verbrauchers, insbesondere eines Magnetventils, das die in eine Brennkraftmaschine einzuspritzende Kraftstoffmenge beeinflußt, mit Mitteln, die die Dauer der Ansteuerung des Magnetventils um eine Verzugszeit (Δt) korrigieren, **dadurch gekennzeichnet, dass** die Mittel die Korrektur abhängig von dem Momentanwert (I1) des Stroms zu einem Abschaltzeitpunkt (T1) einer Steuereinheit, derart einstellen, dass der elektromagnetische Verbraucher nach diesem Abschaltzeitpunkt (T1) nach Ablauf einer festen Schaltzeit schließt.

## Claims

1. Method for actuating an electromagnetic load, in particular a solenoid valve for influencing the amount of fuel to be injected into an internal combustion engine, in which case the duration of the actuation of the solenoid valve can be corrected by a delay time (Δt), **characterized in that** the correction can be adjusted as a function of the instantaneous value (I1) of the current at a switching-off time (T1) of a control unit, in such a manner that the electromagnetic load closes once a fixed switching time period has elapsed after the switching-off time (T1).

2. Method according to Claim 1, **characterized in that** the delay time (Δt) can be preset as a function of the difference between the instantaneous value of the current (I1) and a current value (Iₘₐₓ).

3. Method according to Claim 1 or 2, **characterized in that** the delay time is stored in a characteristics map as a function of the instantaneous value of the current (I1).

4. Method according to Claim 2 or 3, **characterized in that**, when the instantaneous value of the current (I1) is low, a high value can be preset for the delay time (Δt).

5. Method according to one of Claims 2 to 4, **characterized in that**, when the instantaneous value of the current (I1) is high, a low value can be preset for the delay time (Δt).

6. Apparatus for actuating an electromagnetic load, in particular a solenoid valve, which influences the amount of fuel to be injected into an internal combustion engine, having means which correct the duration of the actuation of the solenoid value by a delay time (Δt), **characterized in that** the means adjust the correction as a function of the instantaneous value (I1) of the current at a switching-off time (T1) of a control unit, in such a manner that the electromagnetic load closes once a fixed switching time period has elapsed after the switching-off time (T1).

## Revendications

1. Procédé de commande d'un consommateur électromagnétique notamment d'une électrovanne pour influencer la quantité de carburant à injecter dans un moteur à combustion interne; la durée de la commande de l'électrovanne étant corrigée d'une durée de différence (Δt),
**caractérisé en ce qu'**
on règle la correction en fonction de la valeur instantanée (I1) de l'intensité à l'instant de la coupure (T1) d'une unité de commande de façon que le consommateur électromagnétique se ferme après l'instant de coupure (T1), à la fin d'une durée de commutation fixe.

2. Procédé selon la revendication 1,
**caractérisé en ce que**
la durée de différence (Δt) dépend de la différence entre la valeur instantanée (I1) de l'intensité et une valeur (Iₘₐₓ) de l'intensité.

3. Procédé selon la revendication 1 ou 2,
**caractérisé en ce que**
la durée de différence dépend de la valeur instantanée (I1) de l'intensité enregistrée dans un champ de caractéristiques.

4. Procédé selon la revendication 2 ou 3,
**caractérisé en ce que**
pour une faible valeur instantanée (I1) de l'intensité on prédétermine une durée de différence (Δt) importante.

5. Procédé selon l'une quelconque des revendications 2 à 4,
**caractérisé en ce que**
pour une valeur instantanée (I1) importante de l'intensité on prédétermine une faible valeur de la durée de différence (Δt).

6. Dispositif de commande d'un consommateur électromagnétique, notamment d'une électrovanne déterminant la quantité de carburant à injecter dans un moteur à combustion interne, comportant des moyens qui corrigent la durée de la commande de l'électrovanne d'une durée de différence (Δt),
**caractérisé en ce que**
les moyens règlent la correction en fonction de la valeur instantanée (I1) de l'intensité à l'instant de la coupure (T1) d'une unité de commande, pour que le consommateur électromagnétique se ferme après l'instant de coupure (T1) à la fin d'une durée de commutation fixe.
